# EUROPÄISCHE PATENTSCHRIFT

(11) **EP 1 795 818 B1**
(45) Veröffentlichungstag und Bekanntmachung des Hinweises auf die Patenterteilung: **24.02.2016**
(21) Anmeldenummer: 06024756.6
(22) Anmeldetag: 30.11.2006
(51) Int. Cl.: F24D 19/10

(54) **Verfahren zur Warmwasserbereitung mit einem Wärmeerzeuger und einem Schichtenspeicher**
Method for water heating using a water heater and a multi-layered storage tank
Procédé pour préparer de l'eau chaude utilisant un chauffe-eau et un accumulateur stratifié

(30) Priorität: 08.12.2005 DE 102005058570
(43) Veröffentlichungstag der Anmeldung: 13.06.2007
(73) Patentinhaber: ROBERT BOSCH GMBH, 70442 Stuttgart (DE)
(72) Erfinder: Kröll, Ulrich, 72654 Neckartenzlingen (DE)

(56) Entgegenhaltungen:
- EP-A2- 1 170 554
- DE-A1- 3 835 096
- DE-A1- 19 515 467

## Beschreibung

Die Erfindung betrifft ein Verfahren zur Warmwasserbereitung mit einem Wärmeerzeuger und einem Schichtladespeicher nach dem Oberbegriff des Patentanspruches 1.

Bekannte Schichtladespeicher, wie sie beispielsweise aus DE 83 10 135 U1 hervor gehen, weisen einen mit Wasser gefüllten Speicherbehälter auf, bei dem aufgrund der unterschiedlichen Dichte eine Schichtung zwischen dem im oberen Bereich des Speicherbehälters befindlichen warmen Wasser und dem sich im unteren Bereich befindlichen kalten Wasser entsteht. Zum Laden des Speichers ist ein Ladekreis mit einer Umwälzpumpe vorgesehen, wobei das kühlere Wasser aus dem unteren Bereich des Speichers zu einem Wärmetauscher oder einem Wärmeerzeuger gefördert wird und dort eine Erwärmung erfährt. Das erwärmte Wasser wird wieder in den oberen Bereich des Speicherbehälters eingeleitet. Über die zu angeschlossenen Zapfstellen führende Warmwasserleitung wird das Warmwasser oben entnommen und durch unten zugeführtes kaltes Wasser ersetzt.

Für eine optimale Funktion des Schichtladespeichers ist dabei auch während der Warmwasserentnahme und des Nachladens eine stabile Temperaturschichtung erforderlich. Aus der DE 38 35 096 C1 ist zum Beispiel ein Schichtenspeicher mit einem Speicherbehälter mit einer Warmwasserzuführung im oberen Abschnitt sowie einer Kaltwasserzuführung und Kaltwasserentnahmestelle im Bodenbereich, der die Merkmale des Oberbegriffs von Anspruch 1 zeigt, bekannt. Die Warmwasserzuführung verfügt über eine Strömungsleiteinrichtung in Form eines Leitrohres, welches das zugeführte Warmwasser des Ladekreises in die Tiefe des Speicherbehälters bringt. An der Kaltwasserentnahmestelle bzw. Kaltwasserzuleitung im Bodenbereich des Speicherbehälters ist eine Strömungsbremseinrichtung angebracht. Mit diesen Maßnahmen wird bezweckt, dass weitgehend nur laminare und turbulenzfreie Strömungen innerhalb des Speicherbehälters vorliegen und die Strömungsgeschwindigkeiten so begrenzt bleiben, dass die Strömung keine Injektorwirkung entwickelt, durch die kälteres Wasser in den oberen Speicherbereich mitgerissen werden kann oder umgekehrt heißes Wasser in den unteren Speicherbereich gelangt.

Weiterhin sind in Verbindung mit Schichtladespeichern verschiedene Temperaturfühler bekannt, mit denen beispielsweise die Temperatur des in den Wärmeerzeuger eintretenden oder die Temperatur des aus dem Wärmeerzeuger austretenden Wassermassenstromes oder die Warmwassertemperatur im Speicherbehälter erfasst werden kann.

Eine Regeleinrichtung für den Ladevorgang befindet sich üblicherweise in der Regelung des Wärmeerzeugers oder der Betrieb des Schichtladespeichers erfolgt völlig autark und unabhängig vom Zustand und von der Art des Wärmeerzeugers. Je nach Anlagenkonfiguration, d. h. je nach Auswahl von Schichtladespeicherbauart und -größe, eingesetzter Ladepumpe sowie je nach Leistungscharakteristik des Wärmeerzeugers, müssten speziell angepasste Regeleinrichtungen geschaffen werden, um ein optimales Zusammenspiel der erwähnten Systemkomponenten zu erreichen. Dies erscheint aus fertigungstechnischer und logistischer Sicht unwirtschaftlich. Außerdem würde dies einen hohen Konfigurationsaufwand bei der Installation vor Ort erfordern und ist daher eventuell fehleranfällig. Andererseits wird aber möglicherweise Energieeinsparungspotenzial in einem Heizsystem sowie Komfortpotenzial für die betreffenden Anlagennutzer verschenkt, wenn Schichtladespeicher und Wärmeerzeuger nicht optimal aufeinander abgestimmt sind.

Der Erfindung liegt die Aufgabe zu Grunde, die Warmwasserbereitung mit einem Wärmeerzeuger und einem Schichtladespeicher zu optimieren.

Erfindungsgemäß wird dies mit den Merkmalen des Patentanspruches 1 gelöst. Vorteilhafte Weiterbildungen sind den Unteransprüchen zu entnehmen.

Das Verfahren zur Warmwasserbereitung mit einem Wärmeerzeuger und einem Schichtladespeicher ist dadurch gekennzeichnet, dass die Regeleinrichtung für den Ladevorgang dem Schichtladespeicher zugeordnet ist und sich automatisch auf die Anlagensituation einstellt. Dadurch wird die Warmwasserbereitung im Zusammenhang mit dem zugeordneten Wärmeerzeuger optimiert und auf diesen abgestimmt.

Eine erste Funktion ist zur Identifikation der Leistungscharakteristik des angeschlossenen Wärmeerzeugers vorgesehen. Diese wird auf Anforderung und/oder in Abhängigkeit von Betriebssituationen aktiviert. Dabei wird der Lademassenstrom von Null auf einen Grenzwert gesteigert und die Temperatur des aus dem Wärmeerzeuger austretenden Wassermassenstromes wird erfasst. Insbesondere der Temperaturanstieg pro Zeiteinheit wird ermittelt und in einem Funktionsspeicher hinterlegt, so dass sich gute Aussagen über die Leistungscharakteristik des Wärmeerzeugers machen lassen. Vorzugsweise wird diese erste Funktion bei Inbetriebnahme des Schichtladespeicher-Systems und/oder nach Unterbrechung der Stromversorgung aktiviert.

Eine zweite Funktion dient zum Abruf der maximalen Wärmeerzeuger-Leistung und ist während der Warmwasserbereitung, also bei eingeschalteter Ladepumpe, aktivierbar. Dabei wird der Lademassenstrom von einem Ausgangswert mit einer festgelegten Geschwindigkeit angehoben und die Temperatur des aus dem Wärmeerzeuger austretenden Wassermassenstromes erfasst. Wenn bei zunehmendem Massenstrom die Temperatur des aus dem Wärmeerzeuger austretenden Wassermassenstromes steigt, wird der Wassermassenstrom weiter angehoben. Dagegen wird der Massenstrom reduziert, wenn die Temperatur des aus dem Wärmeerzeuger austretenden Wassermassenstromes fällt. In diesem Fall war die Leistungsgrenze des Wärmeerzeugers überschritten.

Eine dritte Funktion beinhaltet die Regellogik des Schichtladesystems beim Ladevorgang, Mit dieser Funktion wird insbesondere der Betrieb der Ladepumpe geregelt, wobei damit bestimmt ist, welche Temperaturfühler mit welchen Vorgabewerten auf den Betrieb der Ladepumpe Einfluss haben. Generell kann der Wassermassenstrom beim Ladevorgang durch Regeln der Leistung der Ladepumpe variiert werden. Alternativ dazu ist dies auch mit einer Bypassregelung möglich, wobei in einer die Ladepumpe umgehenden Bypassleitung ein elektronisch geregeltes Ventil angeordnet ist.

Mit der Erfindung steht ein einfaches Verfahren zur Warmwasserbereitung mit einem Wärmeerzeuger und einem Schichtladespeicher zur Verfügung, welches vollkommen unabhängig vom zugeordneten Wärmeerzeuger bleibt, aber für eine optimale Abstimmung der wesentlichen Systemkomponenten sorgt. Insbesondere die Leistungsfähigkeit und das charakteristische Betriebsverhalten des zugeordneten Wärmeerzeugers werden erkannt und berücksichtigt. Daher eignet sich das erfindungsgemäße Verfahren besonders gut für Durchlauferhitzer, indem nämlich die zur Verfügung stehende Leistung bei Ladevorgang voll ausgenutzt bzw. optimal eingebracht wird. Es kann eine einheitliche Regeleinrichtung für Schichtladespeicher in wirtschaftlichen Stückzahlen gefertigt werden, da Einzellösungen nicht erforderlich sind. Weiterhin vereinfacht sich die Inbetriebnahme eines gattungsgemäßen Heizsystems durch minimalen Konfigurationsaufwand bei der Installation vor Ort.

Die Zeichnung stellt ein Ausführungsbeispiel der Erfindung dar. Eine zeigt jeweils schematisch eine Anordnung zur Durchführung der Warmwasserbereitung:
- Fig. 1:: mit einer geregelten Ladepumpe und
- Fig. 2:: mit einer Bypassregelung.

Die Anordnung zur Durchführung der Warmwasserbereitung besteht im Wesentlichen aus einem Wärmeerzeuger 1 und einem Schichtladespeicher 2 mit einem Speicherbehälter 3, in dessen Bodenbereich mindestens ein Kaltwasserzuführrohr 4 und in dessen oberen Bereich mindestens ein Warmwasserzuführrohr 5 mündet. Über den Wärmeerzeuger 1 führt ein Ladekreis 6 mit einer Ladepumpe 8.

Temperaturfühler T1, T2, T3 sind für die Erfassung der Temperatur des aus dem Wärmeerzeuger austretenden, des in den Wärmeerzeuger 1 eintretenden Wassermassenstromes und die Warmwassertemperatur im Speicherbehälter vorgesehen. Sie stehen mit einer Regeleinrichtung 7 in Verbindung, ebenso wie die in die Leitung zum Wärmeerzeuger 1 eingebaute Ladepumpe 8.

Die Ladepumpe 8 ist bei Anwendung einer Bypassregelung gemäß Fig. 2 mit einem elektronisch geregelten Ventil 9 kombiniert, welches in einer die Ladepumpe 8 umgehenden Bypassleitung 10 angeordnet ist.

## Patentansprüche

1. Verfahren zur Warmwasserbereitung mit einem Wärmeerzeuger (1) und einem Schichtladespeicher (2) mit einem Speicherbehälter (3), in dessen Bodenbereich mindestens ein Kaltwasserzuführrohr (4) und in dessen oberen Bereich mindestens ein Warmwasserzuführrohr (5) mündet und der an einen über den Wärmeerzeuger (1) geführten Ladekreis (6) mit einer Ladepumpe (8) angeschlossen ist, mit Temperaturfühlern (T1, T2, T3) für die Temperatur des in den Wärmeerzeuger (1) eintretenden und/oder die Temperatur des aus dem Wärmeerzeuger (1) austretenden Wassermassenstromes und/oder die Warmwassertemperatur im Speicherbehälter(3) sowie mit einer Regeleinrichtung (7) für den Ladevorgang, wobei die Regeleinrichtung (7) für den Ladevorgang dem Schichtladespeicher (2) zugeordnet ist, **dadurch gekennzeichnet, dass** sich die Regeleinrichtung automatisch auf die Anlagensituation einstellt und die Warmwasserbereitung optimiert mit
• einer ersten Funktion zur Identifikation der Leistungscharakteristik des angeschlossenen Wärmeerzeugers (1),
• einer zweiten Funktion zum Abruf der maximalen Leistung des Wärmeerzeugers (1) und
• einer dritten Funktion für die Regellogik des Schichtladesystems beim Ladevorgang.

2. Verfahren nach Anspruch 1,
**dadurch gekennzeichnet, dass** zur Identifikation der Leistungscharakteristik des angeschlossenen Wärmeerzeugers (1) auf Anforderung und/oder in Abhängigkeit von Betriebssituationen die erste Funktion aktivierbar ist, wobei der Lademassenstrom von Null auf einen Grenzwert gesteigert und die Temperatur des aus dem Wärmeerzeuger (1) austretenden Wassermassenstromes erfasst wird, und wobei die Regeleinrichtung (7) die Leistungscharakteristik des Wärmeerzeugers (1), insbesondere über den Temperaturanstieg pro Zeiteinheit, ermittelt und in einem Funktionsspeicher hinterlegt.

3. Verfahren nach den Ansprüchen 1 oder 2,
**dadurch gekennzeichnet, dass** die erste Funktion bei Inbetriebnahme des Schichtladespeicher-Systems und/oder nach Unterbrechung der Stromversorgung aktivierbar ist.

4. Verfahren nach einem der Ansprüche 1 bis 3,
**dadurch gekennzeichnet, dass** während der Warmwasserbereitung die zweite Funktion zum Abruf der maximalen Leistung des Wärmeerzeugers (1) aktiviert ist, bei welcher der Lademassenstrom von einem Ausgangswert mit einer festgelegten Geschwindigkeit angehoben und die Temperatur des aus dem Wärmeerzeuger (1) austretenden Wassermassenstromes erfasst wird.

5. Verfahren nach Anspruch 4,
**dadurch gekennzeichnet, dass** der Wassermassenstrom weiter angehoben wird, wenn bei zunehmendem Massenstrom die Temperatur des aus dem Wärmeerzeuger (1) austretenden Wassermassenstromes steigt, und dass der Massenstrom reduziert wird, wenn die Temperatur des aus dem Wärmeerzeuger (1) austretenden Wassermassenstromes fällt.

6. Verfahren nach einem der Ansprüche 1 bis 5,
**dadurch gekennzeichnet, dass** die dritte Funktion die Regellogik des Schichtladesystems beim Ladevorgang beinhaltet, und dass mit dieser Funktion insbesondere der Betrieb der Ladepumpe (8) geregelt wird, wobei damit bestimmt ist, welche Temperaturfühler (T1, T2, T3) mit welchen Vorgabewerten auf den Betrieb der Ladepumpe (8) Einfluss haben.

7. Verfahren nach einem der Ansprüche 1 bis 6,
**dadurch gekennzeichnet, dass** der Wassermassenstrom beim Ladevorgang durch Regeln der Leistung der Ladepumpe (8) variiert wird.

8. Verfahren nach einem der Ansprüche 1 bis 7,
**dadurch gekennzeichnet, dass** der Wassermassenstrom beim Ladevorgang mit einer Bypassregelung variiert wird, wobei in einer die Ladepumpe (8) umgehenden Bypassleitung (10) ein elektronisch geregeltes Ventil (9) angeordnet ist.

## Claims

1. Method for water heating using a heater (1) and a stratified storage tank (2) having a storage container (3) into the bottom region of which there opens at least one cold water supply pipe (4) and into the top region of which there opens at least one hot water supply pipe (5), and which is connected to a charge circuit (6) that passes via the heater (1) and that has a charging pump (8), with temperature sensors (T1, T2, T3) for the temperature of the water mass flow entering and/or leaving the heater (1) and/or the hot water temperature in the storage container (3), and with a control device (7) for the charging procedure, wherein the control device (7) for the charging procedure is assigned to the stratified storage tank (2),
**characterized in that** the control device adjusts automatically to the installation situation and optimizes the water heating with
• a first function for identifying the power characteristic of the connected heater (1),
• a second function for calling up maximum power of the heater (1) and
• a third function for the control logic of the stratified charging system during the charging procedure.

2. Method according to Claim 1,
**characterized in that** the first function can be activated in order to identify the power characteristic of the connected heater (1) on demand and/or in dependence on operating situations, wherein the charge mass flow is increased from zero to a limit value and the temperature of the water mass flow leaving the heater (1) is detected, and wherein the control device (7) determines the power characteristic of the heater (1), in particular via the temperature increase per unit time, and stores this in a function memory.

3. Method according to Claim 1 or 2,
**characterized in that** the first function can be activated at start-up of the stratified storage tank system and/or after an interruption in the electricity supply.

4. Method according to one of Claims 1 to 3,
**characterized in that** the second function is activated during water heating in order to call up the maximum power of the heater (1), during which the charging mass flow is raised from a starting value at a fixed rate and the temperature of the water mass flow leaving the heater (1) is detected.

5. Method according to Claim 4,
**characterized in that** the water mass flow is raised further if, for an increasing mass flow, the temperature of the water mass flow leaving the heater (1) increases, and **in that** the mass flow is reduced if the temperature of the water mass flow leaving the heater (1) drops.

6. Method according to one of Claims 1 to 5,
**characterized in that** the third function contains the control logic of the stratified charging system during the charging procedure, and **in that** this function in particular controls the operation of the charging pump (8), wherein this determines which temperature sensor (T1, T2, T3) with which setpoint values have an influence on the operation of the charging pump (8).

7. Method according to one of Claims 1 to 6,
**characterized in that** the water mass flow is varied during the charging procedure by controlling the power of the charging pump (8).

8. Method according to one of Claims 1 to 7,
**characterized in that** the water mass flow is varied during the charging procedure using a bypass control, wherein an electronically controlled valve (9) is arranged in a bypass line (10) that bypasses the charging pump (8).

## Revendications

1. Procédé de préparation d'eau chaude à l'aide d'un générateur de chaleur (1) et d'un accumulateur de charge à stratification (2), présentant un récipient d'accumulation (3) dans la partie du fond duquel débouche au moins un tube (4) d'amenée d'eau froide et dans la partie supérieure duquel débouche au moins un tube (5) d'amenée d'eau chaude, le circuit de charge (6) traversant le générateur de chaleur (1) étant raccordé à une pompe de charge (8), à des sondes de température (T1, T2, T3) prévues pour la température de l'écoulement massique d'eau qui pénètre dans le générateur de chaleur (1), la température de l'écoulement massique d'eau qui sort du générateur de chaleur (1) et/ou la température de l'eau chaude dans le récipient d'accumulation (3) et à un dispositif de régulation (7) de l'opération de charge,
le dispositif de régulation (7) de l'opération de charge étant associé à l'accumulateur de charge à stratification (2),
**caractérisé en ce que**
le dispositif de régulation se place automatiquement en situation d'installation et optimise la préparation d'eau chaude avec
une première fonction d'identification de la caractéristique de puissance du générateur de chaleur (1) raccordé,
une deuxième fonction d'appel de la puissance maximale du générateur de chaleur (1) et
une troisième fonction pour la logique de régulation du système de charge à stratification lors de l'opération de charge.

2. Procédé selon la revendication 1, **caractérisé en ce que** pour l'identification de la caractéristique de puissance du générateur de chaleur (1) qui est raccordé, la première fonction peut être activée à la demande et/ou en fonction de situations de fonctionnement, l'écoulement massique de charge étant augmenté de zéro à une valeur limite et la température de l'écoulement massique d'eau sortant du générateur de chaleur (1) étant saisie, le dispositif de régulation (7) déterminant la caractéristique de puissance du générateur de chaleur (1) en particulier par l'intermédiaire de l'augmentation de température par unité de temps et la conservant en mémoire dans une mémoire de fonction.

3. Procédé selon les revendications 1 ou 2, **caractérisé en ce que** la première fonction peut être activée lors de la mise en service du système d'accumulateur de charge à stratification et/ou après une interruption de l'alimentation en courant.

4. Procédé selon l'une des revendications 1 à 3, **caractérisé en ce que** la deuxième fonction de demande de la puissance maximale du générateur de chaleur (1), par laquelle l'écoulement massique de charge est relevé d'une valeur initiale à une vitesse définie et la température de l'écoulement massique d'eau chaude sortant du générateur de chaleur (1) est saisie, est activée pendant la préparation d'eau chaude.

5. Procédé selon la revendication 4, **caractérisé en ce que** l'écoulement massique d'eau est encore relevé si l'écoulement massique croissant augmente la température de l'écoulement massique d'eau sortant du générateur de chaleur (1) et **en ce que** l'écoulement massique est réduit si la température de l'écoulement massique d'eau sortant du générateur de chaleur (1) diminue.

6. Procédé selon l'une des revendications 1 à 5, **caractérisé en ce que** la troisième fonction contient la logique de régulation du système de charge à stratification lors de l'opération de charge et **en ce qu'**avec cette fonction, en particulier la conduite de la pompe de charge (8) est régulée en déterminant à cet effet quelle sonde de température (T1, T2, T3) présentant quelles valeurs prescrites a une influence sur le fonctionnement de la pompe de charge (8).

7. Procédé selon l'une des revendications 1 à 6, **caractérisé en ce que** lors de l'opération de charge, l'écoulement massique d'eau est modifié par régulation de la puissance de la pompe de charge (8).

8. Procédé selon l'une des revendications 1 à 7, **caractérisé en ce que** lors de l'opération de charge, l'écoulement massique d'eau est modifié à l'aide d'une régulation par dérivation, une soupape (9) à régulation électronique étant disposée dans un conduit de dérivation (10) qui contourne la pompe de charge (8).
